# EUROPÄISCHE PATENTSCHRIFT

(11) **EP 0 345 720 B1**
(45) Veröffentlichungstag und Bekanntmachung des Hinweises auf die Patenterteilung: **01.12.1993**
(21) Anmeldenummer: 89110197.4
(22) Anmeldetag: 06.06.1989
(51) Int. Cl.: D02J 13/00

(54) **Heizeinrichtung für Fäden, Garne, Textil- oder Kunststoffbahnen**
Heating apparatus for filaments, yarns, textile fabrics or webs of plastic material
Dispositif de chauffage pour filaments, fils, étoffes textiles ou feuilles de matière plastique

(30) Priorität: 09.06.1988 DE 8807478 U
(43) Veröffentlichungstag der Anmeldung: 13.12.1989
(73) Patentinhaber: D.I.E.N.E.S. APPARATEBAU GMBH, D-63165 Mühlheim (DE)
(72) Erfinder: Gehrmann, Wolfgang, D-6450 Hanau 6 (DE); Lehle, Erhard, D-6052 Mühlheim (DE)
(74) Vertreter: Rentzsch, Heinz, Dipl.-Ing.

(56) Entgegenhaltungen:
- FR-A- 2 021 482
- FR-A- 2 163 696
- US-A- 2 920 176

## Beschreibung

Die Erfindung bezieht sich auf eine Heizeinrichtung gemäß Oberbegriff des Anspruchs 1, wie sie aus CH-A 377 037 bekannt ist. Dort weisen die Führungsfläche für das Behandlungsgut bildende dickwandige Heizplatten aus Aluminium oder Magnesium rechtwinklig zur Bewegungsbahn verlaufende Bohrungen auf, in welche zylindrische Widerstandsheizelemente eingepaßt sind. Diese Heizelemente heizen unmittelbar die Heizplatten auf, über deren Führungsfläche das Behandlungsgut hinweggezogen wird. In den DE-C 893 108 und 930 888 sind elektrisch beheizte Walzen beschrieben, bei denen Heizstäbe in axial verlaufende nach außen hin offenene Nuten am Umfang des Walzenkerns eingelegt sind.

Mit der im Anspruch 1 gekennzeichneten Erfindung wird eine Heizeinrichtung geschaffen, welche über die gesamte Breite der Führungsbahn eine gleichmäßige Temperatur hat, auch wenn beispielsweise den Randbereichen mehr Wärme entzogen wird als dem mittleren Bereich.

Teils mit einer Flüssigkeit und teils mit deren Dampf gefüllte sogenannte Wärmerohre sind an sich bekannt und zeichnen sich dadurch aus, daß sich der Dampf stets an den kühlsten Wandteilen niederschlägt und dort seine Kondensationswärme abgibt. Damit wird verzögerungsfrei und ohne irgendwelchen Regeleingriff von außen mit einfachsten konstruktiven Mittteln eine äußerst gleichmäßige Wärmeverteilung über die gesamte Länge der Wärmerohre und damit über die gesamte Breite der Führungsfläche gewährleistet.

Die Verwendung von auf dem Prinzip des Wärmerohrs beruhenden Heizvorrichtungen zur Wärmebehandlung von Fäden, Garnen, Bändern oder dergleichen ist an sich bekannt. So zeigt die DE-B 22 11 658 ein senkrecht stehendes, langgestrecktes Gefäß, dessen eine Wand als Führungsbahn für den zu behandelnden Faden leicht gekrümmt ist und in dessen unteren als Flüssigkeitssammelraum dienenden Teil elektrische Heizpatronen hineinragen. Weiterhin beschreiben die DE-C 18 04 777 und 19 53 692 Heizgaletten mit einem im Querschnitt ringförmigen Wärmerohr im Galettenmantel. In der US-A 36 19 539 ist eine Galette dargestellt, deren gesamter leicht konisch gestalteter Innenraum als Wärmerohr arbeitet.

Aus DE-C 22 61 459 ist eine induktiv beheizte Galette mit einer innerhalb des Galettenmantels stationär angeordneten Induktionswicklung sowie einer zwischen der Induktionswicklung und dem aus magnetischem Material bestehenden Galettenmantel angeordneten, mit diesem hermetisch abgedichtet verbundenen Hülse bekannt. Der Ringraum zwischen der unmagnetischen Hülse und dem Galettenmantel ist mit einer dicken Schicht aus elektrisch hochleitfähigem Material ausgefüllt, welche über den Umfang verteilt eine Vielzahl axialer Durchgangsbohrungen aufweist. In diesen Bohrungen befindet sich ein Wärmeübetragungsmedium teils im flüssigen Zustand und teils als Sattdampf.

Gegenüber Heizvorrichtungen mit einem einzigen, entsprechend großvolumigen Dampfgefäß bietet die Erfindung mit ihrer Vielzahl kleiner Wärmerohre eine wesentlich erhöhte Sicherheit. Selbst beim Undichtwerden eines der Rohre tritt nur eine sehr geringe Flüssigkeitsmenge aus und kann die Umgebung nicht gefährden. Die Rohrform der Heizelemente und ihr geringes Volumen bedeuten eine verbesserte Festigkeit, zumal diese kleinen Wärmerohre in den sie umgebenden metallischen Tragkörper eingebettet sind. Der Ausfall eines der Wärmerohre beeinträchtigt die Funktion der gesamten Heizeinrichtung kaum. Außerdem ist die Herstellung solcher kleiner Wärmerohre denkbar einfach. Sie können beispielsweise aus sauerstoffreien Kupferrohren zugeschnitten und nach dem Füllen mit einer vorgegebenen geringen Menge Wasser an ihren Enden abgequetscht und dicht verlötet oder verschweißt werden. Sie werden in zylindrische Bohrung oder im Falle eines geteilten Tragkörpers in halbzylindrische Nuten eingesetzt. Sie können auch durch zylindrische oder anderweit geformte Hohlräume in einem metallischen Grundkörper gebildet sein. Die Beheizung der Wärmerohre erfolgt durch parallel zu ihnen im Tragkörper angeordnete Widerstandsheizstäbe. Weitere vorteilhafte Ausgestaltungen der Erfindung ergeben sich aus den Unteransprüchen.

Die Erfindung wird nachfolgend anhand eines in den Zeichnungen wiedergegebenen Ausführungsbeispiels erläutert. Dabei zeigt
- Fig.1: in perspektivischer Ansicht eine großflächige Heizplatte, wie sie beispielsweise zur Wärmebehandlung einer einem Schärbaum zugeführten Fadenschar dient; und
- Fig.2: einen Schnitt parallel zur Fadenlaufrichtung durch einen Teil der Heizplatte.

über die in Fig.1 gezeigte, an ihrer Oberfläche 1 leicht gekrümmte Heizplatte 2 wird in Richtung der Pfeile 3 eine Vielzahl von Fäden 4 hinweggezogen. Rechtwinklig zur Fadenlaufrichtung 3 sind in den beispielsweise aus Aluminium oder Messing bestehenden Tragkörper 5 die Wärmerohre 6 eingebettet, z.B. eingegossen oder eingeschleudert. Es handelt sich um Kupfer- oder Aluminiumrohre geeigneter Wandstärke, z.B. mit einem Außendurchmesser von 9mm und einer Wandstärke von 2mm. Unterhalb der Reihe von Wärmerohren 6 sind zylindrische Heizstäbe 7 parallel zu den Wärmerohren aber gegenüber diesen auf Lücke versetzt ebenfalls in den Tragkörper 5 eingebettet, vorzugsweise in einem Arbeitsgang mit den Wärmerohren 6 eingegossen oder eingepreßt. Die Wärmerohre 6 sind dicht verschlossen. In ihnen befindet sich eine geringe Menge einer bei der gewünschten Behandlungstemperatur verdampfenden Flüssigkeit, vorzugsweise Wasser. Sie lassen sich bis zu Temperaturen von 360°C einsetzen. Bei Verwendung von Aluminiumrohren kann man bis 15o°C gehen. Ein Stahlstützring für die Wärmerohre würde Temperaturen bis zu 250°C gestatten.

Die Heizplatte 2 ist in mehrere Segmente 2a bis 2c unterteilt, die im Bedarfsfall auf unterschiedliche Temperaturen aufgeheizt werden können. Fig.2 zeigt einen besonders vorteilhaften Aufbau solcher Segmente. Die Heizplatte besteht hier aus einem an seiner Oberfläche 1 vergüteten Aluminiumgrundkörper 8, der auf seiner der Fadenlauffläche abgewandten Seite mit halbzylindrischen Nuten 9 versehen ist. In diese Nuten sind die WÄrmerohre 6 eingelegt und werden darin durch einen zweigeteilten Tragkörper 5a,5b gehalten, der auf seiner dem Grundkörper 8 zugewandten Seite entsprechende halbzylindrische Nuten 10 aufweist. Diesen Nuten 10 gegenüberliegend hat jeder Teil 5a ud 5b des Tragkörpers ebenfalls halbzylindrische Nuten 11, welche zusammen die Heizstäbe 7 aufnehmen. Beide Tragkörperteile 5a und 5b sind von gleicher Gestalt und beispielsweise als Aluminiumziehprofil hergestellt. Die am Grundkörper 8 vorgesehenen, am Ende T-förmig verbreiterten Stege 12 dienen der Lagefixierung des Tragkörpers 5a,5b sowie der Wärmerohre 6 und der Heizstäbe 7. Hierzu werden Flachfedern 13 aus vorgespanntem Stahlblech zwischen die T-förmigen Verbreiterungen 14 und den dem Grundkörper 8 abgewandten Tragkörperteil 5b eingedrückt. Gegebenenfalls kann man mehrere solcher Segmente 2a bis 2c des Grundkörpers aneinanderreihen und in geigneter Weise zu einer großflächigen Heizplatte verspannen. Ein solcher Aufbau aus untereinander gleichen Baugruppen ist fertigungsmäßig und auch hinsichtlich der Lagerhaltung von Rohmaterialien und Halbzeugen besonders günstig. Anstatt aus Aluminium kann der Tragkörper 5a,5b auch aus einem anderen gut wärmeleitenden Werkstoff, z.B. Kupfer oder Messing bestehen.

Im Falle einer Heizrolle, Walze oder Galette ist als Heizvorrichtung für die Wärmerohre eine Widerstandsheizvorrichtung vorgesehen, bei der in den Rollen-, Walzen- bzw. Galettenmantel eingebettete und sich parallel zur Galettenwelle erstreckende Heizstäbe über Schleifringe mit Strom versargt werden. Die Widerstandsheizvorrichtung kann auch stationär angeordnet und die Wärme durch Strahlung oder ein übertragungsmedium auf den Galettenmantel und die darin eingebetteten Wärmerohre übertragen werden.

## Patentansprüche

1. Heizeinrichtung für Fäden, Garne, Textil- oder Kunststoffbahnen mit mehreren rechtwinklig zur Bewegungsbahn (3) des zu behandelnden Gutes (4) ausgerichteten, parallel zueinander in einen gut wärmeleitenden Tragkörper eingebetteten und über diesen mit einer Führungsfläche (1) für das Bebandlungsgut in gutem Wärmekontakt stehenden zylindrischen Widerstandsheizelementen (7), **dadurch gekennzeichnet**, daß
a) im Zwischenraum zwischen der Führungsfläche (1) und den Widerstandsheizelementen (7) parallel zu diesen mehrere zylindrische allseitig geschlossene Wärmerohre (6) aus gut wärmeleitendem Material in gutem Wärmekontakt mit der Führungsfläche (1) und den Heizelementen (7) angeordnet und teilweise mit einer bei der Behandlungstemperatur für das Behandlungsgut verdampfenden Flüssigkeit gefüllt sind;
b) ein die Führungsfläche (1) tragender und gut wärmeleitend am Tragkörper (5) gehaltener Grundkörper (8) auf seiner der Führungsfläche abgewandten Seite mit im Querschnitt halbrunden Vertiefungen zur teilweisen Aufnahme der Wärmerohre (6) versehen ist; und
c) der Tragkörper (5) mit den halbrunden Vertiefungen (9) des Grundkörpers (8) gegenüberliegenden, ebenfalls halbrunden Vertiefungen (10) versehen und in Höhe der Widerstandsheizelemente (7) für deren Aufnahme geteilt ist.

2. Heizeinrichtung nach Anspruch 1, dadurch gekennzeichnet daß die Wärmerohre (6) gegenüber den Heizelementen (7) auf Lücke versetzt angeordnet sind.

3. Heizeinrichtung nach Anspruch 1 oder 2, dadurch gekennzeichnet, daß beide Teile (5a, 5b) des Tragkörpers (5) die gleiche Form haben.

4. Heizeinrichtung nach Anspruch 3, dadurch gekennzeichnet, daß beide Teile (5a, 5b) des Tragkörpers (5) auf der einen Seite jeweils eine mittlere halbrunde Vertiefung (11) zur Aufnahme eines Heizelements (7) aufweisen und auf der gegenüberliegenden Seite mit zwei im Abstand nebeneinander angeordneten halbrunden Vertiefungen (10) zur teilweisen Aufnahme der Wärmerohre (6) versehen sind.

5. Heizeinrichtung nach einem der Ansprüche 1 bis 4, dadurch gekennzeichnet daß sie aus einzelnen quer zur Laufrichtung des Behandlungsguts nebeneinander angeordneten Heizsegmenten (2a bis 2c) zusammengesetzt ist, von denen jedes einen gut wärmeleitenden Tragkörper (5), ein Widerstandsheizelement (7) und zwei Wärmerohre (6) umfaßt.

6. Heizeinrichtung nach Anspruch 5, dadurch gekennzeichnet, daß der die Führungsfläche (1) aufweisende Grundkörper (8) auf der der Führungsfläche (1) abgewandten Seite im Abstand nebeneinander angeordnete Haltestege (12) aufweist, zwischen welche die Tragkörper (5) einsetzbar sind.

7. Heizeinrichtung nach einem der Ansprüche 1 bis 6, dadurch gekennzeichnet,daß der Tragkörper (5) ein Aluminium-, Messing- oder Kupferziehprofil ist.

8. Heizeinrichtung nach einem der Ansprüche 1 bis 7, dadurch gekennzeichnet, daß die Wärmerohre (6) aus Kupfer bestehen und als dampfbildende Flüssigkeit Wasser dient.

9. Heizeinrichtung nach einem der Ansprüche 1 bis 8, dadurch gekennzeichnet, daß die Führungsfläche durch den Mantel einer zylindrischen Rolle, Walze oder Galette gebildet ist, die auf oder mit einer Welle drehbar gelagert ist, und daß die Wärmerohre und die Widerstandsheizelemente im Mantel parallel zur Welle und gleichmäßig über deren Umfang verteilt angeordnet sind.

10. Heizeinrichtung nach einem der Ansprüche 1 bis 8, dadurch gekennzeichnet,daß die Führungsfläche (1)Teil einer stationären, vorzugsweise gewölbten Heizplatte (2) ist.

## Claims

1. Heating apparatus for filaments, yarns, textile fabrics or webs of plastic material comprising several cylindrical heating elements (7), which are embedded parallel to each other and in a position rectangular to the traveling direction (3) of the good to be treated into a well heat-conducting support body and which via this support body are maintained in good heat contact with a guiding surface (1) for the good to be treated, **characterized in that**
a) a plurality of cylindrical heat pipes (6), closed at both sides and made of well heat-conducting material, are provided in the space between the guiding surface (1) and the resistor heating elements (2) in parallel to those heater elements and in good heat contact with the guiding surface (1) and the heater elements (7) and are partially filled with a liquid which evaporates at the treatment temperature for the good which is to be treated;
b) a base member (8) supporting the guiding surface (1) and being attached in well heat-conducting condition to the support body (5), has grooves with semi-circular cross section provided in that side which is remote from the guiding surface, which grooves are arranged for partially surrounding the heat pipes (6); and
c) the support body (5) is also provided with semi-circular grooves (10) located opposite the semi-circular grooves (9) of the base member (8) and is divided at the level of the resistor heater elements (7) for inserting those heater elements.

2. Heating apparatus according to claim 1, **characterized in that** the heat pipes (6) are staggered with respect to the heater elements (7).

3. Heating apparatus according to claim 1 or 2, **characterized in that** both portions (5a, 5b) of the support body (5) have the same shape.

4. Heating apparatus according to claim 3, **characterized in that** both portions (5a, 5b) of the support body (5) comprise at one side one central semi-circular groove (11) for inserting the heater element (7) and at the opposite side are provided with two spaced-apart semi-circular grooves (10) for partially inserting the heat pipes (6).

5. Heating apparatus according to one of the claims 1 to 4, **characterized in that** it consists of several heating segments (2a to 2c) which are arranged side-by-side in the traveling direction of the good to be treated, whereat each segment includes a well heat-conducting support body (5), a resistance heater element (7) and two heat pipes (6).

6. Heating apparatus according to claim 5, **characterized in that** the base member (8) comprising the guiding surface (1) has spaced apart holding studs (12) at the side opposite of guiding surface (1) and the support bodies (5) can be inserted between those holding studs (12).

7. Heating apparatus according to one of the claims 1 to 6, **characterized in that** the support body (5) is a drawn profile of aluminum, brass or copper.

8. Heating apparatus according to one of the claims 1 to 7, **characterized in that** the heat pipes (6) consist of copper, and water is used as the steam-generating liquid.

9. Heating apparatus according to one of the claims 1 to 8, **characterized in that** the guiding surface is constituted by the shell of a cylindrical roll, drum or galette which is supported rotationally on or by means of an axle, and that the heat pipes and the resistance heater elements are provided in parallel to said axle and are equally distributed around the circumference.

10. Heating apparatus according to one of the claims 1 to 8, **characterized in that** the guiding surface (1) is part of a stationary, preferably curved, heating plate (2).

## Revendications

1. Installation de chauffage pour filaments, fils, étoffes textiles ou feuilles de matière plastique comprenant plusieurs éléments de chauffage électrique (7) agencés perpendiculairement à la course (3) du matériau traité (4), encastrés parallèlement les uns par rapport aux autres dans un corps porteur de bonne conductibilité thermique et, par ce dernier, en bon contact thermique avec une surface de guidage (1) pour le matériau à traiter,
**caractérisée par le fait** que
a) plusieurs tubes échangeurs de chaleur (6) cylindriques fermés de toutes parts et réalisés dans un matériau de bonne conductibilité thermique sont disposés dans un espace intermédiaire entre la surface de guidage (1) et les éléments de chauffage électrique (7) et agencés parallèlement à ces éléments, les tubes échangeurs de chaleur étant en bon contact thermique avec la surface de guidage (1) et les éléments de chauffage (7), et en partie remplis d'un liquide s'évaporant à la température de traitement du matériau à traiter;
b) un corps de base (8) portant la surface de guidage (1) et maintenu de façon à assurer le contact thermique sur le corps porteur (5) est pourvu sur sa face opposée à la surface de guidage de creux à section transversale semi-ronde pour la réception partielle des tubes échangeurs de chaleur (6), et
c) le corps porteur (5) est également doté de creux semi-ronds (10) disposés vis-à-vis des creux semi-ronds (9) du corps de base (8), et qu'il est divisé à la hauteur des éléments de chauffage électrique (7) en vue de la réception de ces derniers.

2. Installation de chauffage selon revendication 1, caractérisée par le fait que les tubes échangeurs de chaleur (6) sont agencés en décalage dans l'interstice des éléments de chauffage (7).

3. Installation de chauffage selon revendication 1 ou 2, caractérisée par le fait que les deux éléments (5a, 5b) du corps porteur (5) présentent une forme identique.

4. Installation de chauffage selon revendication 3, caractérisée par le fait que les deux éléments (5a, 5b) du corps porteur (5) présentent chacun sur l'une de leurs faces un creux central semi-rond (11) destiné à recevoir un élément de chauffage (7), et sont dotés, sur la face opposée, de deux creux semi-ronds (10) écartés l'un de l'autre et destinés à recevoir partiellement les tubes échangeurs de chaleur (6).

5. Installation de chauffage selon l'une des revendications 1 à 4, caractérisée par le fait qu'elle se compose de segments de chauffage (2a à 2c) agencés séparément les uns à côté des autres, perpendiculairement à la direction de course du matériau à traiter, dont chacun comprend un corps porteur (5) de bonne conductibilité thermique, un élément de chauffage électrique (7) et deux tubes échangeurs de chaleur (6).

6. Installation de chauffage selon revendication 5, caractérisée par le fait que le corps de base (8) comprenant la surface de guidage (1) présente sur la face opposée à la surface de guidage (1) des barrettes de retenue (12) agencées par intervalles et entre lesquelles les corps porteurs (5) peuvent être insérés.

7. Installation de chauffage selon l'une des revendications 1 à 6, caractérisée par le fait que le corps porteur (5) est un profilé étiré en aluminium, en laiton ou en cuivre.

8. Installation de chauffage selon l'une des revendications de 1 à 7, caractérisée par le fait que les tubes échangeurs de chaleur (6) sont réalisés en cuivre, et dans laquelle de l'eau sert de liquide producteur de vapeur.

9. Installation de chauffage selon l'une des revendications de 1 à 8, caractérisée par le fait que la surface de guidage est formée par le manteau d'un rouleau cylindrique, d'un cylindre ou d'un galet logés de manière tournante sur ou avec un arbre, et que les tubes échangeurs de chaleur ainsi que les éléments de chauffage électrique sont agencés, dans le manteau, parallèlement à l'arbre et répartis uniformément sur la circonférence de ce rouleau.

10. Installation de chauffage selon l'une des revendications de 1 à 8, caractérisée par le fait que la surface de guidage (1) fait partie d'une plaque de chauffe (2) stationnaire, de préférence bombée.
